# EUROPÄISCHE PATENTSCHRIFT

(11) **EP 1 990 151 B1**
(45) Veröffentlichungstag und Bekanntmachung des Hinweises auf die Patenterteilung: **29.06.2011**
(21) Anmeldenummer: 07022784.8
(22) Anmeldetag: 23.11.2007
(51) Int. Cl.: B27C 9/04, B27M 1/08

(54) **Bearbeitungsmachine**
Machining unit
Machine d'usinage

(30) Priorität: 09.05.2007 EP 07009318
(43) Veröffentlichungstag der Anmeldung: 12.11.2008
(73) Patentinhaber: Weeke Bohrsysteme GmbH, 33442 Herzebrock-Clarholz (DE)
(72) Erfinder: Voss, Hugo, 33449 Langenberg (DE); Heimann, Reinhard, 33332 Gütersloh (DE)
(74) Vertreter: HOFFMANN EITLE

(56) Entgegenhaltungen:
- EP-A1- 0 512 126
- WO-A-2006/024058
- DE-A1- 2 726 382
- DE-A1- 10 317 486
- DE-A1- 19 846 819
- DE-B3-102005 020 119
- DE-U1- 29 508 458

## Beschreibung

### Technisches Gebiet

Die Erfindung betrifft eine Bearbeitungsmaschine zum Bearbeiten von plattenförmigen Werkstücken, die zumindest teilweise aus Holz, Holzwerkstoffen, Kunststoff oder dergleichen bestehen, nach dem Oberbegriff von Anspruch 1, sowie ein Bearbeitungsverfahren unter Einsatz der erfindungsgemäßen Bearbeitungsmaschine.

### Stand der Technik

Beispielsweise im Bereich der Möbelindustrie werden plattenförmige Werkstücke auf unterschiedliche Weise spanend bearbeitet sowie veredelt, um z.B. Möbelfronten, Korpusteile und dergleichen herzustellen. Für diese Bearbeitungen ist eine Vielzahl von Bearbeitungsmaschinen bekannt, die sich grob in Durchlaufmaschinen und Stationärmaschinen unterscheiden lassen. Bei Stationärmaschinen, bei denen die jeweiligen Werkstücke während der Bearbeitung im Wesentlichen stationär sind, müssen die Werkstücke manuell oder über geeignete Beschickungseinrichtungen auf einen Spanntisch der Maschine gebracht werden.

Eine Bearbeitungsmaschine mit einer solchen Beschichtungseinrichtung ist beispielsweise in der EP 0 512 126 B1 offenbart. Bei dieser werden die Werkstücke mittels einer Saugtraverse von einem Stapel aufgenommen, in den Bereich eines Spanntisches verfahren und dort zur Bearbeitung abgelegt. Derartige Vorrichtungen haben sich in der Praxis bewährt. Allerdings hat sich gezeigt, dass die bekannte Vorrichtung einen vergleichsweise hohen konstruktiven Aufwand mit sich bringt und mit spürbaren Nebenzeiten verbunden ist.

Als weiterer Stand der Technik ist das Dokument DE 295 08 458 U1 bekannt, auf dem der Oberbegriff von Anspruch 1 basiert. In diesem Dokument wird eine Maschine zum Bearbeiten von plattenförmigen Werkstücken offenbart, wobei in dieser Maschine die Werkstücke von einem Spanntisch zu einem weiteren Spanntisch weitergereicht werden, und zwar mittels Werkstückgreifern, die an den Supporten senkrecht zu deren Verfahrrichtung X, also in Y-Richtung, verfahrbar sind. Die Positionierung der Werkstückgreifer in der X-Richtung erfolgt über die Supporte, die auf einer gemeinsamen Führung gelagert sind. Die Werkstückgreifer haben an einer Traverse hängende Saugaufnehmer für die plattenförmigen Werkstücke.

Weiter ist das Dokument WO 2006/024058 A1 bekannt, das eine Bearbeitungseinrichtung, insbesondere Platten-Aufteilsägeeinrichtung, betrifft. In einer Ausführungsform sind auf einem Schlitten 88 weitere Aggregate vorgesehen, z. B. eine Kennzeichnungsvorrichtung.

### Darstellung der Erfindung

Der Erfindung liegt die Erkenntnis zugrunde, dass bei bekannten Vorrichtungen erhebliche Nebenzeiten dadurch entstehen, dass das Bearbeitungsaggregat während des Beschickungsvorganges ungenutzt bleibt. Vor diesem Hintergrund ist erfindungsgemäß vorgesehen, dass die Bearbeitungsmaschine ferner eine zweite Greifeinrichtung zum Greifen von Werkstücken aufweist, die an der zweiten Führungseinrichtung angeordnet und entlang dieser in der ersten Richtung verfahrbar ist. Auf diese Weise kann die erste Greifeinrichtung bzw. die zugehörige erste Führungseinrichtung mit einem deutlich kürzeren Verfahrweg ausgerüstet werden, da die erste Greifeinrichtung das jeweilige Werkstück lediglich an die zweite Greifeinrichtung übergeben und nicht in seiner endgültigen Position ablegen muss. Hierdurch ergibt sich eine vereinfachte Konstruktion der Vorrichtung.

Ferner wird auch der Betriebsablauf rationalisiert, da die zweite Führungseinrichtung samt Bearbeitungseinrichtung beim Beschicken nicht "aus dem Weg" gefahren werden muss, sondern aktiv an dem Beschickungsvorgang teilnehmen kann. Hierdurch wird wiederum die erste Führungseinrichtung frei, nach Übergabe eines Werkstückes an die erste Führungseinrichtung weitere Aufgaben wahrzunehmen, wie beispielsweise Werkstücke einzuziehen, auszurichten, zu bedrucken, etc. Auf diese Weise wird schließlich auch die Kapazität der Gesamtvorrichtung gesteigert.

Vor diesem Hintergrund ist weiter vorgesehen, dass die Bearbeitungsmaschine ferner eine erste Druckeinrichtung oder eine zweite Druckeinrichtung aufweist, wobei die erste Druckeinrichtung an der ersten Führungseinrichtung angeordnet und entlang dieser in der ersten Richtung verfahrbar ist. Auf diese Weise kann die erfindungsgemäße Bearbeitungsmaschine völlig neuartige Funktionen ausführen und insbesondere die in der Maschine zu bearbeitenden Werkstücke bereits vorab mit einer geeigneten Kennzeichnung oder Bemusterung versehen.

Weiter ist es gemäß der vorliegenden Erfindung vorgesehen, dass die Bearbeitungsmaschine eine zweite Druckeinrichtung alternativ, oder in einer weiteren Ausführungsform, zusätzlich zur zuvor genannten ersten Druckeinrichtung aufweist, die derart angeordnet ist, dass mit ihr Werkstücke auf deren Unterseite bedruckt oder beklebt werden können. Der Fachmann wird erkennen, dass mit der Bezeichnung "Druckeinrichtung" sowohl eine Druckeinrichtung im klassischen Sinne, aber auch Etikettiereinrichtungen unterschiedlicher Art gemeint sein können.

Gemäß einer Weiterbildung der Erfindung ist vorgesehen, dass die Bearbeitungseinrichtung und die zweite Greifeinrichtung auf gegenüberliegenden Seiten der zweiten Führungseinrichtung angeordnet und bevorzugt unabhängig voneinander verfahrbar sind. Hierdurch ergibt sich bei einfacher Konstruktion ein besonders rationeller und vielseitiger Betrieb der erfindungsgemäßen Bearbeitungsmaschine.

### Durch die erfindungsgemäße Konstruktion der

Bearbeitungsmaschine wird, wie oben stehend erläutert wurde, die erste Führungseinrichtung frei, nach Übergabe eines Werkstücks an die erste Führungseinrichtung weitere Aufgaben wahrzunehmen.

Dabei ist es besonders bevorzugt, dass die erste Druckeinrichtung eingerichtet ist, Etiketten zu bedrucken und auf die jeweiligen Werkstücke aufzubringen. Hierdurch können die Werkstücke leicht und eindeutig gekennzeichnet werden, ohne dass die erste Druckeinrichtung an wechselnde Oberflächeneigenschaften der Werkstücke angepasst werden müsste.

Alternativ ist gemäß einer Weiterbildung der Erfindung vorgesehen, dass die erste Druckeinrichtung eingerichtet ist, die jeweiligen Werkstücke unmittelbar zu bedrucken, bevorzugt mittels mindestens eines Ink-Jet-Druckkopfes. Auf diese Weise wird es möglich, die Werkstücke nicht nur zu kennzeichnen, sondern gegebenenfalls auch mit einer gewünschten Bemusterung zu versehen.

Gemäß einer Weiterbildung der Erfindung ist ferner vorgesehen, dass die erste Druckeinrichtung und die Bearbeitungseinrichtung mit einer gemeinsamen Steuereinrichtung verbunden sind. Hierdurch kann die auf die Werkstücke aufzubringende Kennzeichnung oder Bemusterung präzise auf die Werkstücke bzw. die an den Werkstücken auszuführenden Bearbeitungen abgestimmt werden. So kann beispielsweise die Kennzeichnung oder Bemusterung sich an der späteren Kontur der bearbeiteten Werkstücke bzw. Teilwerkstücke orientieren. Dabei ist es besonders bevorzugt, dass gemäß einer Weiterbildung der Erfindung die Steuereinrichtung eingerichtet ist, die erste Druckeinrichtung derart zu steuern, dass das jeweilige Werkstück mindestens zwei Beschriftungen erhält, die Teilwerkstücken zugeordnet sind, welche von der Bearbeitungseinrichtung aus dem jeweiligen Werkstück erstellt werden. Dies bedeutet, dass beispielsweise mehrere Teilwerkstücke, die aus einem Werkstück erstellt werden, im Rahmen eines gemeinsamen Druckvorganges zügig markiert oder bemustert werden können, sodass ein nachfolgendes Markieren oder Bemustern zahlreicher Teilwerkstücke nicht mehr erforderlich ist, wodurch der Betrieb der Bearbeitungsmaschine extrem vereinfacht wird und mögliche Fehlerquellen beseitigt werden.

Die in der Bearbeitungsmaschine bearbeiteten Werkstücke bzw. Teilwerkstücke können prinzipiell von Hand aus der Maschine entnommen werden. Im Hinblick auf einen zügigen und störungsfreien Betrieb der Bearbeitungsmaschine hat es sich jedoch als vorteilhaft erwiesen, dass sie gemäß einer Weiterbildung der Erfindung eine Abschiebeeinrichtung zum Abschieben von Werkstücken wie z.B. Teilwerkstücken von der Werkstückstützfläche aufweist. Dabei ist es besonders bevorzugt, dass die Abschiebeeinrichtung mit der zweiten Führungseinrichtung gekoppelt ist, sodass für die Abschiebeeinrichtung kein eigener Antrieb erforderlich ist, sodass sich eine einfache Konstruktion der Bearbeitungsmaschine ergibt. Alternativ oder zusätzlich kann die Abschiebeeinrichtung ein bevorzugt luftdurchlässiges, umlaufendes Transportband aufweisen, das für ein sicheres Ausfördern der bearbeiteten Werkstücke bzw. Teilwerkstücke sorgt.

Weiterhin ist gemäß einer Weiterbildung der Erfindung vorgesehen, dass die Bearbeitungsmaschine ferner eine Absaugeinrichtung zum Absaugen von Verschmutzungen zumindest von der Werkstückstützfläche aufweist. Hierdurch wird nicht nur eine Verschmutzung der Maschine im Zuge der meist spanenden Bearbeitungsvorgänge vermieden, sondern es wird auch sichergestellt, dass die Werkstücke sicher positioniert werden können und nicht durch mögliche Verschmutzungen im Bereich der Werkstückstützfläche beschädigt oder zerkratzt werden.

Die zweite Druckeinrichtung kann zusätzlich derart angeordnet sein, dass die erste Greifeinrichtung Werkstücke zumindest abschnittsweise über die zweite Druckeinrichtung hinweg fördern kann. Somit wird eine äußerst günstige Funktionskombination realisiert, nämlich die des Druckens bzw. Etikettierens bei gleichzeitiger Förderung. Folglich kann durch Integration der Druck-/ Etikettiereinrichtung Platz, durch Integration des Druck-/ Etikettiervorgangs Zeit gespart werden. Ein Bedrucken/ Etikettieren der Werkstücke auf die beanspruchte Weise von der Unterseite her ermöglicht es, die Druck-/ Etikettiereinrichtung bezüglich des bewegten Werkstücks sicher zu beherbergen. Somit kann ein gleich bleibender Abstand zwischen Werkstück und Druckkopf gewährleistet werden.

Im Falle des Etikettierens ergibt sich der Vorteil, dass das Werkstück durch sein Eigengewicht die nötige Gegenhaltekraft aufbringt. Somit kann eine hohe Qualität der aufgebrachten Etiketten auch über größere Flächen garantiert werden. Da die geförderten Werkstücke des Weiteren über ein Auflagerollensystem gefördert werden, wird unmittelbar nach dem Bekleben der Werkstücke mit Etiketten zusätzliches Festdrücken der Etiketten bewirkt. Daraus ergibt sich eine hohe Oberflächenqualität und eine gute Haftung.

Im Falle des Druckens ergibt sich der spezielle Vorteil, dass durch die unterseitige Anordnung der zweiten Druckeinrichtung überschüssige Druckerfarbe wieder durch die Druckeinrichtung aufgenommen werden kann. Auch ist im Bereich der Druckeinrichtung ein Auflagerollensystem vorgesehen, über das das zu fördernde Werkstück geführt wird. So kann das Auflagenrollensystem dazu dienen, die Trocknung der Druckerfarbe zu unterstützen.

Bevorzugterweise ist die genannte zweite Druckeinrichtung zwischen dem Maschinenbett und einer Werkstückbereitstellungseinheit, insbesondere einem Scherenhubtisch, angeordnet. Dies hat unter anderem die zuvor genannten Vorteile. Es sind aber auch andere Orte zur Anbringung einer zweiten Druckeinheit denkbar, um die angesprochenen Vorteile zu realisieren.

Ein besonders vorteilhaftes und rationelles Verfahren zum Bearbeiten von bevorzugt plattenförmigen Werkstücken unter Einsatz der erfindungsgemäßen Bearbeitungsmaschine ist Gegenstand von Anspruch 11. Dieses ermöglicht eine zügige und störungsfreie Bearbeitung der Werkstücke, ohne dass eine aufwändige Bearbeitungsmaschine erforderlich wäre.

Bei genanntem Verfahren kann zusätzlich ein weiterer Schritt während des Schritts des Verfahrens und vor dem Ablegen des Werkstücks auftreten. In diesem zusätzlichen Schritt wird das Werkstück während des Förderns entlang der zweiten Druckeinrichtung bedruckt und beklebt.

### Kurze Beschreibung der Zeichnungen

- Fig. 1: als bevorzugte Ausführungsform;
- Fig. 2: zeigt schematisch eine Draufsicht der in Fig. 1 gezeigten Bearbeitungsmaschine;
- Fig. 3: zeigt schematisch eine Perspektivansicht einer Bearbeitungsmaschine einer zweiten bevorzugten Ausführungsform der vorliegenden Erfindung mit einer zweiten Druckeinrichtung.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Eine Bearbeitungsmaschine 12 als bevorzugte Ausführungsform der vorliegenden Erfindung ist in Fig. 1 schematisch in einer Perspektivansicht gezeigt. In der vorliegenden Ausführungsform dient die Maschine zum Bearbeiten von Werkstücken, die zumindest teilweise aus Holz, Holzwerkstoffen, Kunststoff oder dergleichen bestehen, wie sie im Bereich der Möbelindustrie häufig zum Einsatz kommen, obgleich die vorliegende Erfindung nicht hierauf beschränkt ist.

Die Bearbeitungsmaschine 1 besitzt zunächst ein Maschinenbett 10 mit einer Werkstückstützfläche 12 zum Stützen und gegebenenfalls Spannen der zu bearbeitenden Werkstücke 2. obgleich die Werkzeugstützfläche 12 in der vorliegenden Ausführungsform als durchgängige Fläche dargestellt ist, kann diese ebenso durch eine Mehrzahl von Supporten, Riemen oder dergleichen gebildet sein. In der vorliegenden Ausführungsform sind in der Werkstückstützfläche 12 ferner Luftaustritts- bzw. Saugöffnungen (nicht gezeigt) angeordnet, die mit einer Druck- bzw. Saugluftquelle in Verbindung stehen. Mittels dieser Öffnungen kann das jeweilige Werkstück auf der Werkstückstützfläche gespannt oder von dieser gelöst werden. Dabei ist zu beachten, dass selbstverständlich auch andere Spannmittel zum Einsatz kommen können, wie beispielsweise mechanische Spanner oder dergleichen.

Neben dem Maschinenbett 10 ist eine Scherenhubtisch 40 vorgesehen, auf dem ein Stapel zu bearbeitender Werkstücke 2 angeordnet ist. Zwischen dem Scherenhubtisch 40 und dem Maschinenbett 10 befindet sich ferner ein Übergabetisch 42, der die Übergabe der Werkstücke von dem Scherenhubtisch 40 zu der Werkstückstützfläche 12 erleichtert.

Auf der gegenüberliegenden Seite des Maschinenbetts 10 befindet sich schließlich ein Ablagetisch 50, auf welchem die jeweiligen Werkstücke 2 nach ihrer Bearbeitung abgelegt werden können, wobei der Ablagetisch 50 in der vorliegenden Ausführungsform als Fördertisch mit einem umlaufenden Förderband ausgestaltet ist.

Im Bereich des Scherenhubtisches 40 und des Übergabetisches 42 ist eine erste Führungseinrichtung 20 angeordnet, die in der vorliegenden Ausführungsform als Ausleger aufgebaut ist, der sich in Y-Richtung erstreckt und entlang des Scherenhubtisches in X-Richtung verfahrbar ist. Anstelle der hier gezeigten Auslegerkonstruktion kann die erste Führungseinrichtung 20 beispielsweise auch als Portal oder auf andere Weise ausgestaltet sein.

An der ersten Führungseinrichtung 20 ist eine erste Greifeinrichtung 22 zum Greifen von Werkstücken angeordnet, die entlang des Auslegers 20 in Y-Richtung verfahrbar ist. Wie in Fig. 1 am besten zu erkennen ist, ist die erste Greifeinrichtung 20 in der vorliegenden Ausführungsform durch eine Mehrzahl von Vakuumsaugelementen gebildet, obgleich auch eine andersartige Greifeinrichtung zum Einsatz kommen kann.

Die Bearbeitungsmaschine 1 besitzt ferner eine zweite Führungseinrichtung 30, die in der vorliegenden Ausführungsform als Portal ausgestaltet ist, das sich ebenfalls in der Y-Richtung erstreckt und in der X-Richtung verfahrbar ist, unabhängig von dem Ausleger 20. An dem Portal 30 ist eine Bearbeitungseinrichtung 34 angeordnet, die nur in Fig. 2 schematisch gezeigt und entlang des Portals 30 in Y-Richtung verfahrbar ist. Bei der Bearbeitungseinrichtung 34 kann es sich beispielsweise um eine Spindeleinheit handeln, in die Bearbeitungswerkzeuge oder Bearbeitungsaggregate je nach Bedarf eingewechselt werden können, indem sie beispielsweise aus einem geeigneten Magazin entnommen bzw. wieder in diesem abgelegt werden. Es ist jedoch ebenso möglich, eine oder mehrere fest aufgebaute, d.h. in ihrer Konfiguration unveränderliche Bearbeitungseinrichtungen 34 vorzusehen. Dabei kann die Bearbeitungseinrichtung 34 beispielsweise dazu ausgelegt sein, spanende Bearbeitungen wie Fräsen, Bohren, Sägen oder dergleichen auszuführen. Ebenso kann es sich um eine Kantenanleimvorrichtung oder eine sonstige Bearbeitungseinrichtung handeln.

Auf der gegenüberliegenden Seite des Portals 30 ist eine zweite Greifeinrichtung 32 zum Greifen von Werkstücken angeordnet, die ebenfalls entlang des Portals 30 in Y-Richtung verfahrbar ist. Die zweite Greifeinrichtung 32 ist in der vorliegenden Ausführungsform durch einen einzelnen Vakuumsauger gebildet. Dies ist ausreichend, da ein Aufnehmen und Verschieben von Werkstücken 2 unter Einsatz der zweiten Greifeinrichtung 32 im Bereich der Werkstückstützfläche 12 durch ein "Luftkissen" unterstützt werden kann, das durch die nicht gezeigten Luftaustrittsöffnungen erzeugt werden kann.

Weiterhin besitzt die Bearbeitungsmaschine 1 in der vorliegenden Ausführungsform eine erste Druckeinrichtung 24, die an dem Ausleger 20, gegenüberliegend zu der ersten Greifeinrichtung 22, angeordnet und entlang des Auslegers 20 in Y-Richtung verfahrbar ist. Bei der ersten Druckeinrichtung 24 handelt es sich in der vorliegenden Ausführungsform um einen Etikettendrucker, der Etiketten bedrucken und auf die jeweiligen Werkstücke 2 aufbringen kann. Dabei können die Etiketten beispielsweise mit einer geeigneten Kennzeichnung wie Strichcodes oder dergleichen versehen werden. Alternativ oder zusätzlich ist es ebenso möglich, beispielsweise eine Ink-Jet-Druckeinrichtung vorzusehen, welche die jeweiligen Werkstücke unmittelbar bedrucken kann.

Unabhängig hiervon ist die erste Druckeinrichtung 24 mit einer nicht näher gezeigten Steuereinrichtung verbunden, und mit dieser Steuereinrichtung ist in der vorliegenden Ausführungsform auch die Bearbeitungsvorrichtung 34 sowie gegebenenfalls die gesamte Maschinensteuerung verbunden. Dabei ist die Steuereinrichtung dazu ausgelegt, die erste Druckeinrichtung 24 derart zu steuern, dass das jeweilige Werkstücke 2 mehrere Beschriftungen enthält, die derart angeordnet werden, dass sie Teilwerkstücken entsprechen, die später von der Bearbeitungseinrichtung 34 erstellt und gegebenenfalls bearbeitet werden. Wenn beispielsweise aus einem Werkstück 2 durch die Bearbeitungseinrichtung 34 fünf Teilwerkstücke erstellt werden sollen, wird die erste Druckeinrichtung 24 in aller Regel fünf Etiketten oder sonstige Beschriftungen auf das Werkstück 2 aufbringen, und zwar derart, dass jedem späteren Teilwerkstück eine Beschriftung zugeordnet ist. Es ist jedoch zu beachten, dass der Betrieb der ersten Druckeinrichtung nicht auf das Anbringen von Beschriftungen oder Etiketten beschränkt ist, sondern dass die erste Druckeinrichtung auch zu einer großflächigen oder teilflächigen Bemusterung oder sonstigen Veredelung der Werkstücke 2 eingesetzt werden kann.

Schließlich besitzt die Bearbeitungsmaschine im Bereich der Werkstückstützfläche 12 eine Abschiebeeinrichtung 14 zum Abschieben von Werkstücken bzw. Teilwerkstücken von der Werkstückstützfläche. Dabei ist die Abschiebeeinrichtung 14 in der vorliegenden Ausführungsform mit dem Portal 30 gekoppelt bzw. an diesem angebracht, sodass die Abschiebeeinrichtung 14 keinen eigenen Antrieb benötigt, sondern ein Abschieben der Werkstücke bzw. Teilwerkstücke von der Werkstückstützfläche im Zuge einer Verfahrbewegung des Portals 30 in X-Richtung erfolgen kann. Darüber hinaus ist, obgleich in den Figuren nicht näher gezeigt, an der Abschiebeeinrichtung 14 eine Absaugeinrichtung (oder gegebenenfalls Abblaseinrichtung) zum Absaugen von Verschmutzungen von der Werkstückstützfläche 12 angeordnet, wobei die Absaugeinrichtung vorzugsweise derart an der Abschiebeeinrichtung 14 angeordnet ist, dass sie beim Abschieben von Werkstücken bzw. Teilwerkstücken in Bezug auf die Abschiebeeinrichtung 14 nachlaufend ist.

Der Betrieb der erfindungsgemäßen Bearbeitungsmaschine wird nachfolgend beispielhaft beschrieben. Zunächst fördert der Scherenhubtisch 40 den Stapel an Werkstücken 2 auf ein solches Niveau, das die Unterseite des obersten Werkstücks 2 etwa bündig zu der Oberseite des Übergabetisches 42 ist. Nun bedruckt die erste Druckeinrichtung 24 eine Anzahl von Etiketten und bringt diese auf das Werkstück 2 auf, und zwar unter Berücksichtigung der später an dem Werkstück 2 durch die Bearbeitungseinheit 34 auszuführenden Bearbeitung. Im Zuge dieses Vorganges wird die erste Druckeinrichtung 24 entlang des Auslegers 20 verfahren, und der Ausleger 20 wird gegebenenfalls in X-Richtung verfahren.

Nach Beendigung des Etikettiervorganges wird das oberste, fertig etikettierte Werkstück mit Hilfe der ersten Greifeinrichtung 22 aufgenommen und durch eine Verfahrbewegung des Auslegers 20 in X-Richtung über den Ablagetisch 50 in eine Übernahmeposition im Bereich der Werkstückstützfläche 12 gezogen.

Nachdem die erste Greifeinrichtung 22 das Werkstück 2 abgelegt hat, fährt der Ausleger 20 zurück in den Bereich des Scherenhubtisches 40, und die zweite Greifeinrichtung 32 nimmt das Werkstück 2 in der Übernahmeposition auf. Anschließend wird das Portal 30 in X-Richtung verfahren, bis das Werkstück 2 an aus- und einfahrbaren Anschlägen 16 anliegt und in eine entsprechende Referenzposition gebracht wird.

Nachdem die zweite Greifeinrichtung 32 das Werkstück 2 abgelegt hat, führt die Bearbeitungseinheit 34 die gewünschten Bearbeitungen an dem Werkstück 2 aus und teilt dieses beispielsweise in ein sogenanntes "Nest" von Teilwerkstücken auf. Dabei ist jedes der Teilwerkstücke mit einem Etikett versehen, das zuvor durch die Druckeinheit 34 aufgebracht wurde.

Nach Fertigstellung der Werkstücke bzw. Teilwerkstücke wird das gesamte Nest mithilfe der Abschiebevorrichtung 14 durch eine Verfahrbewegung des Portals 30 auf den Ablagetisch 50 transportiert. Im Zuge dieser Verfahrbewegung führt die Absaugvorrichtung einen Reinigungsvorgang der Werkstückstützfläche aus, obgleich dies auch in einer separaten Reinigungsfahrt erfolgen kann.

Simultan zu diesen Bearbeitungs-, Ausschiebe- und Reinigungsvorgängen wird im Bereich des Scherenhubtisches 40 das nächste Werkstück hochgetaktet und etikettiert sowie gegebenenfalls in die Übernahmeposition verfahren. Auf diese Weise kann nach dem Ausschieben des Nests und dem Reinigungsvorgang das Portal 30 mit der zweiten Greifeinrichtung 32 unmittelbar und ohne Unterbrechung das nächste Werkstück 2 aufnehmen und in die Referenzposition auf der Werkstückstützfläche überführen. Nun können die oben beschriebenen Abläufe, sowohl im Bereich der Werkstückstützfläche 12 als auch im Bereich des Scherenhubtisches 40 erneut beginnen.

In Figur 3 ist eine weitere bevorzugte Ausführungsform der vorliegenden Erfindung mit einer zweiten Druckeinrichtung 25 abgebildet. Die abgebildete Ausführungsform kann alle zuvor genannten Merkmale aufweisen, ist aber zusätzlich oder auch alternativ mit einer zweiten Druckeinrichtung 25 ausgestattet. Diese zweite Druckeinrichtung 25 ist derart angeordnet, dass sie Werkstücke auf den Unterseiten bedrucken oder bekleben kann. Weiter ist die zweite Druckeinrichtung 25 derart angeordnet, dass die erste Greifeinrichtung 22 Werkstücke zumindest abschnittsweise über die zweite Druckeinrichtung 25 hinweg fördern kann. Um Werkstücke entsprechend mittels der ersten Greifeinrichtung 22 über die zweite Druckeinrichtung 25 weg zu fördern, ist die zweite Druckeinrichtung 25 in den vorliegenden Ausführungsformen mit einem Auflagerollensystem 5 ausgestattet. Dabei ist die zweite Druckeinrichtung 25 zwischen dem Maschinenbett und einer Werkstückbereitstellungseinheit, insbesondere einem Scherenhubtisch, angeordnet.

Wenn die Bearbeitungsmaschine 1 entsprechend der zweiten bevorzugten Ausführungsform gestaltet ist, weist das zuvor genannte Verfahren einen weiteren Schritt während des Schritts des Verfahrens und vor dem Ablegen des Werkstücks auf. Dabei wird das Werkstück während des Förderns entlang der zweiten Druckeinrichtung 25 bedruckt oder beispielsweise mit Etiketten beklebt.

## Patentansprüche

1. Bearbeitungsmaschine (1) zum Bearbeiten von plattenförmigen Werkstücken (2), die zumindest teilweise aus Holz, Holzwerkstoffen, Kunststoff oder dergleichen bestehen, mit:
einem Maschinenbett (10), das eine Werkstückstützfläche (12) zum Stützen und ggf. Halten der zu bearbeitenden Werkstücke (2) besitzt,
einer ersten Führungseinrichtung (20), die sich in einer ersten Richtung (Y) erstreckt und in einer zweiten Richtung (X) verfahrbar ist, wobei die zweite Richtung (X) die Förderrichtung ist,
einer zweiten Führungseinrichtung (30), die sich in der ersten Richtung (Y) erstreckt und in der zweiten Richtung (X) unabhängig von der ersten Führungseinrichtung (20) verfahrbar ist,
einer ersten Greifeinrichtung (22) zum Greifen von Werkstücken, die an der ersten Führungseinrichtung (20) angeordnet und bevorzugt entlang dieser in der ersten Richtung (Y) verfahrbar ist, und
einer Bearbeitungseinrichtung (34), die an der zweiten Führungseinrichtung (30) angeordnet und bevorzugt entlang dieser in der ersten Richtung (Y) verfahrbar ist,
wobei die Bearbeitungsmaschine (1) ferner eine zweite Greifeinrichtung (32) zum Greifen von Werkstücken aufweist, die an der zweiten Führungseinrichtung (30) angeordnet und entlang dieser in der ersten Richtung (Y) verfahrbar ist,
**dadurch gekennzeichnet, dass**
(a) die Bearbeitungsmaschine ferner eine erste Druckeinrichtung (24) aufweist, die an der ersten Führungseinrichtung (20) angeordnet und entlang dieser in der ersten Richtung (Y) verfahrbar ist, oder dass
(b) eine zweite Druckeinrichtung (25) alternativ zur ersten Druckeinrichtung vorgesehen ist, die derart angeordnet ist, um Werkstücke auf deren Unterseite zu bedrucken oder zu bekleben, wobei die erste Greifeinrichtung (22) Werkstücke zumindest abschnittsweise über die zweite Druckeinrichtung (25) hinweg fördern kann.

2. Bearbeitungsmaschine nach Anspruch 1, **dadurch gekennzeichnet, dass** die Bearbeitungseinrichtung (34) und die zweite Greifeinrichtung (32) auf gegenüberliegenden Seiten der zweiten Führungseinrichtung (30) angeordnet und bevorzugt unabhängig voneinander verfahrbar sind.

3. Bearbeitungsmaschine nach Anspruch 1, **dadurch gekennzeichnet, dass** die erste Druckeinrichtung (24) eingerichtet ist, Etiketten zu bedrucken und auf die jeweiligen Werkstücke aufzubringen.

4. Bearbeitungsmaschine nach Anspruch 1, **dadurch gekennzeichnet, dass** die erste Druckeinrichtung (24) eingerichtet ist, die jeweiligen Werkstücke unmittelbar zu bedrucken, bevorzugt mittels mindestens eines Ink-Jet-Druckkopfes.

5. Bearbeitungsmaschine nach einem der Ansprüche 1, 3 oder 4, **dadurch gekennzeichnet, dass** die erste Druckeinrichtung (24) und die Bearbeitungseinrichtung (34) mit einer gemeinsamen Steuereinrichtung verbunden sind.

6. Bearbeitungsmaschine nach Anspruch 5, **dadurch gekennzeichnet, dass** die Steuereinrichtung eingerichtet ist, die erste Druckeinrichtung (24) derart zu steuern, dass das jeweilige Werkstück mindestens zwei Beschriftungen erhält, die Teilwerkstücken zugeordnet sind, welche von der Bearbeitungseinrichtung (34) aus dem jeweiligen Werkstück erstellt werden.

7. Bearbeitungsmaschine nach einem der vorhergehenden Ansprüche, **dadurch gekennzeichnet, dass** sie ferner eine Abschiebeinrichtung (14) zum Abschieben von Werkstücken bzw. Teilwerkstücken von der Werkstückstützfläche (12) aufweist.

8. Bearbeitungsmaschine nach Anspruch 7, **dadurch gekennzeichnet, dass** die Abschiebeeinrichtung (14) mit der zweiten Führungseinrichtung (30) gekoppelt ist und/oder ein bevorzugt luftdurchlässiges, umlaufendes Transportband aufweist.

9. Bearbeitungsmaschine nach einem der vorhergehenden Ansprüche, **dadurch gekennzeichnet, dass** sie ferner eine Absaugeinrichtung zum Absaugen von Verschmutzungen zumindest von der Werkstückstützfläche aufweist, die bevorzugt mit der Abschiebeeinrichtung (14) gekoppelt ist.

10. Bearbeitungsmaschine nach einem der vorangegangenen Ansprüche falls abhängig von Alternative (a) von Anspruch 1, **dadurch gekennzeichnet, dass** sie ferner eine zweite Druckeinrichtung (25) zusätzlich zur ersten Druckeinrichtung aufweist, die derart angeordnet ist, um die Werkstücke auf deren Unterseite zu bedrucken oder zu bekleben.

11. Bearbeitungsmaschine nach Anspruch 1 oder 10, **dadurch gekennzeichnet, dass** die zweite Druckeinrichtung (25) zwischen dem Maschinenbett und einer Werkstückbereitstellungseinheit, insbesondere einem Scherenhubtisch, angeordnet ist.

12. Verfahren zum Bearbeiten von plattenförmigen Werkstücken, die zumindest teilweise aus Holz, Holzwerkstoffen, Kunststoff oder dergleichen bestehen, unter Einsatz einer Bearbeitungsmaschine (1) nach einem der vorhergehenden Ansprüche, mit den Schritten:
Aufnehmen eines Werkstücks (2) mittels der ersten Greifeinrichtung (22),
Verfahren des Werkstücks und Ablegen des Werkstücks in einem Übergabebereich, der sich zumindest abschnittsweise auf der Werkstückstützfläche (12) befindet,
Bedrucken oder Bekleben des Werkstücks beim Verfahren des Werkstücks,
Aufnehmen des Werkstücks mittels der zweiten Greifeinrichtung (32) und Ausrichten des Werkstücks auf der Werkstückstützfläche (12).

## Claims

1. Processing machine (1) for processing panel-like workpieces (2) which consist at least partly of wood, derived timber products, plastic or the like, having:
a machine bed (10), which has a workpiece supporting surface (12) for supporting and optionally holding the workpieces (2) to be processed,
a first guide device (20) which extends in a first direction (Y) and can be moved in a second direction (X), wherein the second direction (X) is the conveying direction,
a second guide device (30) which extends in the first direction (Y) and can be moved in the second direction (X) independently of the first guide device (20),
a first gripping device (22) for gripping workpieces, which is arranged on the first guide device (20) and can be moved preferably along the latter in the first direction (Y), and
a processing device (34) which is arranged on the second guide device (30) and can be moved preferably along the latter in the first direction (Y),
wherein the processing machine (1) also has a second gripping device (32) for gripping workpieces, which is arranged on the second guide device (30) and can be moved along the latter in the first direction (Y),
**characterised in that**
(a) the processing machine also has a first printing device (24) which is arranged on the first guide device (20) and can be moved along the latter in the first direction (Y), or **in that**
(b) a second printing device (25) is provided alternatively to the first printing device which is arranged so as to print or to label workpieces on the underside thereof, wherein the first gripping device (22) may convey workpieces away at least in some sections via the second printing device (25).

2. Processing machine according to claim 1, **characterised in that** the processing device (34) and the second gripping device (32) are arranged on opposite sides of the second guide device (30) and can be moved preferably independently of one another.

3. Processing machine according to claim 1, **characterised in that** the first printing device (24) is equipped to print labels and to apply them to the particular workpieces.

4. Processing machine according to claim 1, **characterised in that** the first printing device (24) is equipped to print the particular workpieces directly, preferably by means of at least one ink-jet printing head.

5. Processing machine according to one of claims 1, 3 or 4, **characterised in that** the first printing device (24) and the processing device (34) are connected to a common control device.

6. Processing machine according to claim 5, **characterised in that** the control device is equipped to control the first printing device (24) such that the particular workpiece has at least two labels which are assigned to part workpieces which are constructed from the particular workpiece by the processing device (34).

7. Processing machine according to one of the preceding claims, **characterised in that** it also has a pushing device (14) for pushing workpieces or part workpieces from the workpiece supporting surface (12).

8. Processing machine according to claim 7, **characterised in that** the pushing device (14) is coupled to the second guide device (30) and/or has a preferably air-permeable, revolving transport belt.

9. Processing machine according to one of the preceding claims, **characterised in that** it also has a suction device to draw off dirt at least from the workpiece supporting surface which is preferably coupled to the pushing device (14).

10. Processing machine according to one of the preceding claims if dependent on alternative (a) of claim 1, **characterised in that** it also has a second printing device (25) in addition to the first printing device which is arranged so as to print or to label the workpieces on the underside thereof.

11. Processing machine according to claim 1 or 10, **characterised in that** the second printing device (25) is arranged between the machine bed and a workpiece preparation unit, in particular a scissor elevating platform.

12. Method for processing panel-like workpieces which consist at least partly of wood, derived timber products, plastic or the like, using a processing machine (1) according to one of the preceding claims, having the steps:
receiving a workpiece (2) by means of the first gripping device (22),
moving the workpiece and setting down the workpiece in a transfer region which is located at least in some sections on the workpiece supporting surface (12),
printing or labelling the workpiece during the movement of the workpiece,
receiving the workpiece by means of the second gripping device (32) and aligning the workpiece on the workpiece supporting surface (12).

## Revendications

1. Machine d'usinage (1), pour l'usinage de pièces d'oeuvre (2) en forme de plaques, composées au moins partiellement de bois, matériaux ligneux, matière synthétique ou analogue, avec :
un banc machine (10), comprenant une surface d'appui de pièce d'oeuvre (12), pour soutenir et, le cas échéant, maintenir les pièces d'oeuvre (2) à usiner,
un premier dispositif de guidage (20), s'étendant dans une première direction (Y) et déplaçable dans une deuxième direction (X), la deuxième direction (X) étant la direction de transport,
un deuxième dispositif de guidage (30), s'étendant dans la première direction (Y) et déplaçable dans la deuxième direction (X), indépendamment du premier dispositif de guidage (20),
un premier dispositif de préhension (22), pour saisir des pièces d'oeuvre, disposé sur le premier dispositif de guidage (20) et déplaçable de préférence le long de celui-ci dans la première direction (Y),
un dispositif d'usinage (34), disposé sur le deuxième dispositif de guidage (30) et déplaçable, de préférence le long de celui-ci, dans la première direction (Y),
la machine d'usinage (1) présentant en outre un deuxième dispositif de préhension (32), pour saisir des pièces d'oeuvre, disposé sur le deuxième dispositif de guidage (30) et déplaçable le long de celui-ci dans la première direction (Y),
**caractérisée en ce que**
(a) la machine d'usinage présente en outre un premier dispositif d'impression (24), disposé sur le premier dispositif de guidage (20) et déplaçable le long de celui-ci, dans la première direction (Y), ou **en ce que**
(b) un deuxième dispositif d'impression (25) est prévu en alternative au premier dispositif d'impression, disposé pour imprimer ou encoller des pièces d'oeuvre sur leur face inférieure, le premier dispositif de préhension (22) pouvant transporter des pièces d'oeuvre, au moins par tronçons, par l'intermédiaire du deuxième dispositif d'impression (25).

2. Machine d'usinage selon la revendication 1, **caractérisée en ce que** le dispositif d'usinage (34) et le deuxième dispositif de préhension (32) sont disposés sur des côtés opposés du deuxième dispositif de guidage (30) et sont déplaçables de préférence indépendamment l'un de l'autre.

3. Machine d'usinage selon la revendication 1, **caractérisée en ce que** le premier dispositif d'impression (24) est équipé pour imprimer des étiquettes et les appliquer sur les pièces d'oeuvre respectives.

4. Machine d'usinage selon la revendication 1, **caractérisée en ce que** le premier dispositif d'impression (24) est équipé pour directement imprimer les pièces d'oeuvre respectives, de préférence au moyen d'au moins une tête d'impression à jet d'encre.

5. Machine d'usinage selon l'une des revendications 1, 3 ou 4, **caractérisée en ce que** le premier dispositif d'impression (24) et le dispositif d'usinage (34) sont reliés à un dispositif de commande commun.

6. Machine d'usinage selon la revendication 5, **caractérisée en ce que** le dispositif de commande est équipé pour commander le premier dispositif d'impression (24) de manière que la pièce d'oeuvre respective reçoive au moins deux inscriptions, associées à des pièces d'oeuvre partielles produites à partir de la pièce d'oeuvre respective par le dispositif d'usinage (34).

7. Machine d'usinage selon l'une des revendications précédentes, **caractérisée en ce qu'**elle présente en outre un dispositif de repoussement (14), pour repousser des pièces d'oeuvre ou pièces d'oeuvre partielles de la surface d'appui de pièce d'oeuvre (12).

8. Machine d'usinage selon la revendication 7, **caractérisée en ce que** le dispositif de repoussement (14) est couplé au deuxième dispositif de guidage (30) et/ou présente une bande transporteuse circulante, de préférence perméable à l'air.

9. Machine d'usinage selon l'une des revendications précédentes, **caractérisée en ce qu'**elle présente en outre un dispositif d'aspiration, pour aspirer des souillures au moins de la surface d'appui de pièce d'oeuvre, couplé de préférence au dispositif de repoussement (14).

10. Machine d'usinage selon l'une des revendications précédentes, dans le cas dépendant de l'alternative (a) de la revendication 1, **caractérisée en ce qu'**elle présente en outre un deuxième dispositif d'impression (25), disposé de manière à imprimer ou à encoller les pièces d'oeuvre sur leur face inférieure.

11. Machine d'usinage selon la revendication 1 ou 10, **caractérisée en ce que** le deuxième dispositif d'impression (25) est disposé entre le banc machine et une unité de fourniture de pièces d'oeuvre, en particulier une table de levage à ciseaux.

12. Procédé d'usinage de pièces d'oeuvre (2) en forme de plaques, composées au moins partiellement de bois, matériaux ligneux, matière synthétique ou analogue, avec utilisation d'une machine d'usinage (1) selon l'une des revendications précédentes, comprenant les étapes consistant à :
recevoir une pièce d'oeuvre (2) au moyen du premier dispositif de préhension (22),
déplacer la pièce d'oeuvre et déposer la pièce d'oeuvre dans une zone de transfert, se trouvant, au moins par tronçons, sur la surface d'appui de pièce d'oeuvre (12),
imprimer ou encoller la pièce d'oeuvre lors du déplacement de cette pièce d'oeuvre,
recevoir la pièce d'oeuvre au moyen du deuxième dispositif de préhension (32) et orienter la pièce d'oeuvre sur la surface d'appui de pièce d'oeuvre (12).
